# EUROPÄISCHE PATENTSCHRIFT

(11) **EP 0 542 020 B1**
(45) Veröffentlichungstag und Bekanntmachung des Hinweises auf die Patenterteilung: **30.11.1994**
(21) Anmeldenummer: 92118295.2
(22) Anmeldetag: 26.10.1992
(51) Int. Cl.: E05B 65/46

(54) **Verriegelungsvorrichtung für Schubladenschränke**
Locking device for a cabinet with drawers
Dispositif de verrouillage pour meubles à tiroirs

(30) Priorität: 07.11.1991 DE 9113864 U
(43) Veröffentlichungstag der Anmeldung: 19.05.1993
(73) Patentinhaber: HÄFELE GmbH & Co., D-72202 Nagold (DE)
(72) Erfinder: Reisbeck, Günther, W-7270 Nagold (DE)
(74) Vertreter: KOHLER SCHMID + PARTNER

(56) Entgegenhaltungen:
- US-A- 4 925 257
- US-A- 4 966 422

## Beschreibung

Die Erfindung betrifft eine Schließanlage für Schubladenschränke mit mehreren Schubladen gemäß dem Oberbegriff des Anspruchs 1. An großen Schubladenschränken, beispielsweise an Kommoden oder Aktenschränken, kann der Schwerpunkt des Schrankes bei mehreren gleichzeitig geöffneten Schubladen nach außerhalb der Standfläche verlagert werden, was ein Umfallen des Schrankes zur Folge hat. Daher darf ein öffnen zweier Schubladen nacheinander oder gleichzeitig nicht möglich sein.

Es sind Konstruktionen mit Schließstangen und an den Schubladen befestigten Kurvenstücken bekannt, bei denen die Kurvenstücke eine ansteigende Führungsfläche haben um die Schließstangen mittels von ihnen herausragenden Zapfen vertikal nach oben zu verschieben.

Beim Herausziehen einer Schublade werden die Schließstangen durch ihre auf den Kurvenstücken aufliegenden Zapfen in eine angehobene Lage verschoben. Hierbei kommen die Zapfen vor den an jeder Schublade befindlichen Stoppern zu liegen, so daß jede Schublade dadurch blockiert und ein öffnen derselben verhindert wird. Nachteil dieser Konstruktion ist, daß beim gleichzeitigen Herausziehen mehrerer Schubladen die verschiedenen Stopper die entsprechenden Zapfen der Schließstange gleichzeitig passieren, sodaß eine Verriegelung nicht mehr eintreten kann.

Bei einer anderen bekannten Schließvorrichtung wird das gleichzeitige öffnen von zwei Schubladen durch eine Sicherheitsverriegelung bereits verhindert. Diese umfaßt zwei Verriegelungsstangen, welche in entgegengesetzten Richtungen vertikal verschoben werden können. Sobald eine Verriegelungsstange in der einen Richtung verschoben ist, sind alle übrigen Schubladen verriegelt und können nicht mehr geöffnet werden. Die bei dieser Vorrichtung verwendeten Kurvenstücke weisen derartige Schrägflächen auf, daß die Verriegelungsstange entweder nach oben oder nach unten verschoben wird. Dabei erhalt jede Schublade eine andere Anordnung der Kurvenstücke, um das gleichzeitige öffnen zweier Schubladen zu verhindern. Die bekannte Verriegelung hat den Nachteil, daß einerseits verschiedene Kurvenstücke zum Einsatz kommen, so daß hierdurch sowohl zusätzliche Kosten entstehen als auch eine größere Lagehalterung erforderlich ist. Außerdem können mit nur zwei verschiedenen Kurvenstücken höchstens vier verschiedene Anordnungen erzielt werden, so daß diese Sicherheitsverriegelung nur für Schubladenschränke mit maximal vier Schubladen geeignet ist.

Demgegenüber liegt der vorliegenden Erfindung die Aufgabe zugrunde, eine Schließanlage für Schubladenschränke zu schaffen, welche ein gleichzeitiges öffnen beliebig vieler Schubladen verhindert und zwar mit einem möglicht geringem Aufwand an gleichartigen Einzelteilen. Zur Lösung dieser Aufgabe befinden sich bei der an erster Stelle beschriebenen bekannten Schließanlage nunmehr die Kurvenstücke in verschiedenen Abständen zur Schließstange, wobei die Kurvenstücke an jeder Schublade unterschiedlich angeordnet sind.

An jeder Schublade ist mindestens ein Kurvenstück befestigt. Die Kurvenstücke können wahlweise entweder direkt neben der Schließstange oder in einem bestimmten Abstand zur Schließstange angebracht werden. Beim öffnen einer Schublade werden die Schließstangen durch die Kurvenstücke senkrecht nach oben ausgelenkt und von Haltevorrichtungen in dieser Position gehalten. In dieser Stellung verriegeln die Schließstangen sämtliche anderen Schubladen, so daß ein öffnen weiterer Schubladen nicht möglich ist. Durch unterschiedliches Anordnen der Kurvenstücke an den Schubladen ist es möglich, verschiedene Schubladenkonfigurationen zu erhalten. Dies hat den Vorteil, daß nach dem öffnen einer Schublade alle anderen Schubladen verriegelt sind, und daß es nicht möglich ist, zwei Schubladen gleichzeitig zu öffnen.

Ein weiterer Vorteil dieser Schließanlage ist, daß ihre Anwendung nicht auf Schubladenschränke mit nur vier Schubladen beschränkt ist. Die Anzahl der unterschiedlichen Schubladenkonfigurationen kann beliebig erhöht werden, indem man die Kurvenstücke in mehreren unterschiedlichen Abständen anordnet. Damit ergeben sich unbeschränkt viele verschiedene Schubladenkonfigurationen, so daß eine derart ausgestaltete Schließanlage für Schubladenschränke mit beliebig vielen Schubladen geeignet ist.

Eine nach dieser technischen Lehre ausgebildete Schließanlage hat weiterhin den Vorteil, daß die an den Schubladen befestigten Kurvenstücke von einheitlicher Bauart sind, und somit die Produktionskosten gesenkt werden können. Bevorzugte Ausführungen der Erfindung sind in den abhängigen Ansprüchen 2 bis 9 angegeben.

Die Erfindung ist in der Zeichnung dargestellt und wird anhand eines Ausführungsbeispiels in der Zeichnung näher erläutert. Es zeigen:
- Fig. 1: eine perspektivische Ansicht der erfindungsgemäßen Schließanlage in einer Ausführungsform für einen Schubladenschrank mit vier Schubladen,
- Fig. 2: eine vergrößerte perspektivische Ansicht eines Kurvenstückes mit einem ersten Kurzwinkel,
- Fig. 3: eine vergrößerte perspektivische Ansicht eines Kurvenstückes mit einem Langwinkel.

Eine gemäß der technischen Lehre dieser Erfindung ausgeführte Schließanlage für Schubladenschränke mit vier Schubladen ist in Fig. 1 gezeigt. Die rechts und links neben den Schubladen vertikal angeordneten Schließstangen 1, 2 sind an ihrer den Schubladen 3 zugewandten Seite mit lotrecht zur Schließstange angeordneten zylindrischen Zapfen 4 versehen. Jede Schließstange 1, 2 besitzt je einen Zapfen 4 für jede Schublade 3.

An den rechten und linken Seitenwänden 5, 6 der Schubladen 3 ist je ein Kurvenstück 7 angebracht. Zwischen dem Kurvenstück 7 und einer Seitenwand 5, 6 ist entweder ein Kurzwinkel 8 oder ein Langwinkel 9 angeordnet.

In Fig. 2 ist das Kurvenstück 7 mit dem Kurzwinkel 8 und in Fig. 3 ist das Kurvenstück 7 mit dem Langwinkel 9 vergrößert dargestellt. Eine Anschlagfläche 10 des Kurzwinkels 8 ist unmittelbar vor dem Kurvenstück 7 angeordnet. Die Anschlagfläche 11 des Langwinkels 9 ist in einem bestimmten Abstand vor dem Kurvenstück 7 angeordnet. Dabei ist die Anschlagfläche 10 ein quadratisches Teilstück des Kurzwinkels 8 bzw. des Langwinkels 9, welches rechtwinklig an deren vorderen Ende angeordnet ist. Das Kurvenstück 7 enthält eine Rückstellfläche 13 und eine Führungsfläche 14 zur Führung des Zapfens 4 und damit zur Auslenkung der Schließstange 1, 2 beim Herausziehen der Schublade 3. Die Rückstellfläche 13 und die Führungsfläche 14 sind durch eine Rückwand 15 des Kurvenstückes 7 miteinander verbunden. Die Führungsfläche 14 verläuft in Längsrichtung zunächst schräg ansteigend und fällt anschließend wieder auf das Ausgangsniveau ab. Die Rückstellfläche 13 verläuft zunächst parallel zur Führungsfläche 14, verläuft jedoch nach Erreichen des höchsten Punktes horizontal bis ans Ende des Kurvenstückes 7 weiter. Das Kurvenstück 7 integriert an seiner Vorderseite einen Stopper 16. Der Stopper 16 ist in der gleichen Höhe angeordnet, wie die Anschlagfläche 10 bzw. 11.

Die Kurvenstücke 7 sind entweder nahe an der Schließstange 1, 2 oder in einem bestimmten Abstand 17 von der Schließstange 1, 2 entfernt angeordnet. Die Kurvenstücke 7 einer einzelnen Schublade 3 können durchaus mit unterschiedlichem Abstand zur Schließstange 1,2 angeordnet sein. Ein wesentlicher Bestandteil der Erfindung ist, daß jede Schublade 3 eines Schubladenschrankes über eine andere Anordnung der Kurvenstücke 7 verfügt. In dieser Ausführungsform gibt es zwei Möglichkeiten, die Kurvenstücke 7 an der Schublade anzuordnen, daraus ergibt sich, daß es vier unterschiedliche Kombinationsmöglichkeiten der Kurvenstücke 7 an einer Schublade 3 gibt.

Im folgenden wird die Funktionsweise der Schließanlage detailliert beschrieben:

In der Ausgangsstellung, d.h., wenn alle Schubladen geschlossen sind, sind die Schließstangen 1, 2 und ihre Zapfen 4 derart ausgerichtet, daß sich die Zapfen 4 auf der Höhe zwischen dem Anfang der Führungsfläche 14 und der Rückstellfläche 13 befinden. Wird nun eine Schublade 3 herausgezogen, so wird die Anschlagfläche 10 des Kurzwinkels 8 bzw. des Langwinkels 9 über den Zapfen 4 hinweg geführt und der Zapfen 4 tritt in das Kurvenstück 7 hinein. Die schräg ansteigende Führungsfläche 14 bewegt nun die Schließstange 1, 2 vertikal nach oben, bis diese in eine nicht dargestellte Haltevorrichtung einrastet. In dieser Stellung sind die Zapfen 4 der Schließstangen 1, 2 auf gleicher Höhe mit der Anschlagfläche 10 bzw. des Stoppers 16 und verriegeln somit die übrigen Schubladen. Beim Zuschieben der geöffneten Schublade 3 gelangt der Zapfen 4 der Schließstange 1, 2 in umgekehrter Richtung in das Kurvenstück 7. Die parallel zur Führungsfläche 14 verlaufende Rückstellfläche 13 drückt nun die Schließstange 1, 2 mittels des Zapfens 4 aus der nicht dargestellten Haltevorrichtung heraus und bewegt die Schließstange 1, 2 zurück in die Ausgangsstellung. Somit sind sämtliche Schubladen 3 wieder entriegelt und es kann eine beliebige Schublade 3 herausgezogen werden.

Beim gleichzeitigen Herausziehen zweier Schubladen 3 wird durch die unterschiedliche Kombination der Kurvenstücke 7 an jeder Schublade 3, spätestens nachdem die Schubladen um den Abstand 17 geöffnet sind, eine Schublade 3 verriegelt sein. Die individuelle Anordnung der Kurvenstücke 7 an den Schubladen 3 bewirkt, daß die Schließstangen 1, 2 von jeder Schublade 3 in einer anderen Kombination ausgelenkt werden und somit ist es nicht möglich, zwei Schubladen 3 gleichzeitig herauszuziehen.

## Patentansprüche

1. Schließanlage für Schubladenschränke mit mehreren Schubladen (3) je versehen mit angebrachten Kurvenstücken (7), mit mindestens einer neben den Schubladen (3) angeordneten, senkrecht verschiebbaren Schließstange (1, 2) mit hervorstehenden Zapfen (4) und dem jeweiligen Kurvenstück (7) zugeordneten, mit den Zapfen (4) zusammenwirkenden Stoppern sowie mit einer Haltevorrichtung zum Halten der Schließstange (1, 2) in ihrer verschobenen Stellung, wobei eine schräg ansteigende Führungsfläche (14) des Kurvenstücks (7) beim Öffnen einer Schublade zunächst auf den jeweiligen Zapfen (4) wirksam ist, dadurch gekennzeichnet, daß sich die Kurvenstücke (7) im geschlossenem Zustand der Schubladen in verschiedenen Abständen zur Schließstange (1, 2) befinden, indem die Kurvenstücke (7) an jeder Schublade (3) unterschiedlich angeordnet sind.

2. Schließanlage nach Anspruch 1, dadurch gekennzeichnet, daß zwischem dem Kurvenstück (7) und der Schließstange (1, 2) eine als Stopper ausgebildete Anschlagfläche (10) vorgesehen ist.

3. Schließanlage nach Anspruch 2, dadurch gekennzeichnet, daß die Anschlagfläche (10) in unmittelbarer Nähe an der Schließstange (1, 2) angeordnet ist.

4. Schließanlage nach Anspruch 1, dadurch gekennzeichnet, daß ein Stopper (16) in dem Kurvenstück (7) integriert ist, indem die der Schließstange (1, 2) zugewandte Seite des Kurvenstückes (7) als Stopper (16) ausgebildet ist.

5. Schließanlage nach einem der Ansprüche 1 bis 4, dadurch gekennzeichnet, daß die Führungsfläche (14) nach dem Schräganstieg wieder schräg auf das Anfangsniveau abfällt.

6. Schließanlage nach Anspruch 5, dadurch gekennzeichnet, daß eine Rückstellfläche (13) nach einem Schräganstieg parallel zur Führungsfläche (14) waagerecht weiterverläuft, wobei der Abstand der Rückstellfläche (13) zur Führungsfläche (14) etwas größer ist, als der Durchmesser der Zapfen (4).

7. Schließanlage nach einem der Ansprüche 1 bis 4, dadurch gekennzeichnet, daß die Führungsfläche (14) nach dem Schräganstieg als Haltevorrichtung für die Schließstange (1, 2) waagerecht bis zum Ende der Schublade (3) weiterverläuft.

8. Schließanlage nach einem der Ansprüche 1 bis 6, dadurch gekennzeichnet, daß die Haltevorrichtung eine am oberen Ende der Schließstange (1, 2) angeordnete Rastvorrichtung ist.

9. Schließanlage nach einem der Ansprüche 1 bis 8, dadurch gekennzeichnet, daß die Schließanlage mit zwei neben den Schubladen (3) angeordneten, senkrecht verschiebbaren Schließstangen (1, 2) versehen ist und an beiden Seiten jeder Schublade (3) je ein Kurvenstück (7) angebracht ist.

## Claims

1. Closing device for chests of drawers with a plurality of drawers (3), each provided with mounted curved pieces (7), having at least one closing rod (1, 2) disposed adjacent the drawers (3) and displaceable in a perpendicular manner and comprising projecting pins (4), stoppers associated with the respective curved piece (7) and cooperating with the pins (4) and with a retaining device for retaining the closing rod (1, 2) in its displaced position, wherein a slantingly inclined guide surface (14) of the curved piece (7) acts first on the respective pin (4) when a drawer is opened, characterised in that the curved pieces (7) are located at different distances from the closing rod (1, 2) when the drawer is closed, in that the curved pieces (7) are arranged differently on each drawer (3).

2. Closing device according to Claim 1, characterised in that between the curved piece (7) and the closing rod (1, 2) there is provided a striking surface (10) which is formed as a stopper.

3. Closing device according to Claim 2, characterised in that the striking surface (10) is disposed in the immediate vicinity of the closing rod (1, 2).

4. Closing device according to Claim 1, characterised in that a stopper (16) is integrated into the curved piece (7), in that the side of the curved piece (7) facing the closing rod (1, 2) is formed as a stopper (16).

5. Closing device according to one of Claims 1 to 4, characterised in that the guide surface (14) descends in a slanting manner back to the original level after the slanting incline.

6. Closing device according to Claim 5, characterised in that after a slanting incline a return surface (13) extends further in a horizontal manner parallel to the guide surface (14), wherein the distance of the return surface (13) from the guide surface (14) is somewhat larger than the diameter of the pin (4).

7. Closing device according to one of Claims 1 to 4, characterised in that after the slanting incline the guide surface (14) extends further in a horizontal manner to the end of the drawer (3), as a retaining device for the closing rod (1, 2).

8. Closing device according to any one of Claims 1 to 6, characterised in that the retaining device is an engaging device disposed at the upper end of the closing rod (1, 2).

9. Closing device according to any one of Claims 1 to 8, characterised in that the closing device is provided with two closing rods (1, 2) that can be displaced in a perpendicular manner and are disposed adjacent the drawers (3), and a curved piece (7) is mounted on both sides of each drawer (3).

## Revendications

1. Dispositif de verrouillage pour meubles à tiroirs possédant plusieurs tiroirs (3) pourvus chacun de pièces de came (7) fixées sur eux, avec au moins une barre de verrouillage (1, 2) disposée latéralement aux tiroirs (3), verticalement coulissante et pourvue de tenons (4) en saillie, et avec des arrêts associés à la pièce de came (7) respective et coopérant avec les tenons (4), ainsi qu'avec un dispositif de retenue pour maintenir la barre de verrouillage (1, 2) dans sa position coulissée, une face de guidage (14) à pente oblique ascendante de la pièce de came (7) agissant initialement sur le tenon respectif (4) lors de l'ouverture d'un tiroir, **caractérisé** en ce que les pièces de came (7) se trouvent à des distances différentes de la barre de verrouillage (1, 2) à l'état fermé des tiroirs, par le fait que les pièces de came (7) sont disposées de façons différentes sur chaque tiroir (3).

2. Dispositif de verrouillage selon la revendication 1, **caractérisé** en ce qu'une face de butée (10) conçue comme arrêt est prévue entre la pièce de came (7) et la barre de verrouillage (1, 2).

3. Dispositif de verrouillage selon la revendication 2, **caractérisé** en ce que la face de butée (10) est disposée au voisinage immédiat de la barre de verrouillage (1, 2).

4. Dispositif de verrouillage selon la revendication 1, **caractérisé** en ce qu'un arrêt (16) est intégré dans la pièce de came (7) par le fait que le côté de la pièce de came (7) qui est tourné vers la barre de verrouillage (1, 2) est conçu comme arrêt.

5. Dispositif de verrouillage selon l'une des revendications 1 à 4, **caractérisé** en ce que la face de guidage (14), après sa pente ascendante, redescend en pente oblique à son niveau initial.

6. Dispositif de verrouillage selon la revendication 5, **caractérisé** en ce qu'une face de rappel (13) se poursuit horizontalement après une pente oblique ascendante parallèle à la face de guidage (14), la distance entre la face de rappel (13) et la face de guidage (14) étant légèrement supérieure au diamètre des tenons (4).

7. Dispositif de verrouillage selon l'une des revendications 1 à 4, **caractérisé** en ce que la face de guidage (14), après sa pente oblique ascendante, se poursuit horizontalement jusqu'à l'extrémité du tiroir (3) comme dispositif de retenue pour la barre de verrouillage (1, 2).

8. Dispositif de verrouillage selon l'une des revendications 1 à 6, **caractérisé** en ce que le dispositif de retenue est un dispositif de crantage disposé à l'extrémité supérieure de la barre de verrouillage (1, 2).

9. Dispositif de verrouillage selon l'une des revendications 1 à 8, **caractérisé** en ce que le dispositif de verrouillage est pourvu de deux barres de verrouillage (1, 2) verticalement coulissantes, disposées sur les côtés des tiroirs (3), et une pièce de came (7) respective est fixée de part et d'autre de chaque tiroir (3).
